# FASCICULE DE BREVET EUROPEEN

(11) **EP 2 122 118 B1**
(45) Date de publication et mention de la délivrance du brevet: **24.07.2019**
(21) Numéro de dépôt: 07871835.0
(22) Date de dépôt: 10.12.2007
(51) Int. Cl.: E21B 23/08, E21B 47/01

(54) **DISPOSITIF DE MESURE DANS UN PUITS HORIZONTAL**
MESSVORRICHTUNG IN EINEM HORIZONTALEN BOHRLOCH
MEASUREMENT DEVICE IN A HORIZONTAL WELL

(30) Priorité: 15.12.2006 FR 0610993
(43) Date de publication de la demande: 25.11.2009
(73) Titulaire: Vinci Technologies, 92022 Nanterre (FR); IFP Energies nouvelles, 92500 Rueil-Malmaison (FR)
(72) Inventeur: CONSTANTINOU, Georges, F-94210 La Varenne-Saint-Hilaire (FR); WITTRISCH, Christian, F-92500 Rueil Malmaison (FR)
(74) Mandataire: IFP Energies nouvelles
(86) Numéro de dépôt international: PCT/FR2007/002041
(87) Numéro de publication internationale: WO 2008/087282

(56) Documents cités:
- EP-A- 0 860 902
- US-B2- 6 755 257

## Description

La présente invention concerne le domaine de l'exploitation de gisements d'hydrocarbures, en particulier le domaine des forages horizontaux dans lesquels on doit mettre en oeuvre des mesures dans un puits, ou diagraphies de type "logging". Les techniques actuellement utilisées présentent des inconvénients lorsque les puits sont forés dans des roches sous forte pression, ou lorsque le contrôle des venues de fluides de gisement est difficile. C'est le cas notamment dans certains gisements à grande profondeur, ou dans des terrains enfouis sous une grande profondeur d'eau.

La figure 1 décrit un exemple d'une installation de diagraphie dans un puits horizontal 1. Un support de sonde 3 comporte un connecteur électrique male 4 relié par des conducteurs aux sondes de diagraphies 2. Une barre de charge 5 comportant à son extrémité inférieure un connecteur électrique femelle est descendue dans le train de tige 7 à l'aide d'un câble électrique 6, dit câble de diagraphie. La barre de charge et le câble sont déplacés par pompage dans la partie très déviée du puits jusqu'au connecteur male du support de sonde. La connexion entre les deux éléments du connecteur électrique assure la continuité électrique entre les sondes de diagraphies et les équipements d'enregistrement 10 situés en surface. Une fois le connecteur femelle en place sur le connecteur male, les opérateurs vissent un raccord à entrée latérale 8 ("side entry sub") qui permet de faire passer le câble de diagraphie dans l'espace annulaire entre le puits et la garniture. Ainsi, la progression de la descente, et/ou du déplacement, des sondes se fait par l'assemblage, ou le retrait, des tiges de garniture 11. La référence 9 indique les moyens conventionnels d'obturation du puits qui équipent la tête de puits.

Le document EP 0 860 902 décrit un dispositif de sonde de diagraphie de l'art antérieur, avec un piston.

Durant l'opération de diagraphie utilisant un train de tiges de forage la pression du fluide de la formation géologique est équilibrée par la pression hydrostatique du fluide, notamment de forage, contenu dans les tiges et à l'extérieur des tiges.

En cas de déséquilibre, des venues impromptues de fluides provenant de la formation peuvent être difficile à contrôler. La remontée de fluides par l'annulaire peut être contrôlée par le système d'étanchéité annulaire 9.

Mais les remontées de fluides risquent aussi de se faire par l'intérieur des tiges de forage. En effet, les systèmes de diagraphie actuellement utilisés permettent la circulation du fluide de forage, notamment pour refroidir le puits, renouveler le fluide de forage, assurer le maintien de l'équilibre de pression avec la formation géologique traversée, mais également pour pomper et déplacer la barre de charge dans l'espace interne des tiges de forage. Les équipements actuellement utilisés autorisent la libre circulation dans les deux sens à l'intérieur du train de tiges.

La présente invention a pour objet de remédier aux risques de circulation brutale, dans le sens inverse de bas en haut, à l'intérieur des tiges en cours de diagraphie horizontale, cette circulation risquant notamment de provoquer une éruption en surface ("blowout"), ou une déconnexion des fiches male et femelle.

Ainsi, l'invention concerne un dispositif de support de sonde de diagraphie comportant des moyens de connexion enfichables en fond de puits avec un câble de diagraphie contenu dans l'espace interne de tiges sur lesquelles le support est fixé, des moyens de communication fluidique entre l'espace interne des tiges et l'extérieur du support, lesdits moyens de communications fluidique étant des ouvertures disposées entre la sonde et les moyens de connexion électrique. Le dispositif comporte, entre les moyens de communication fluidique et les moyens de connexion électriques, des moyens d'obturation du type clapet anti-retour autorisant la circulation de fluide de l'intérieur vers l'extérieur et interdisant la circulation de l'extérieur vers l'intérieur du support lesdits moyens d'obturation étant réalisés par incorporation dans ledit support de sonde d'un cylindre (portant un siège annulaire, un opercule basculant sur une charnière venant se refermer sur ledit siège annulaire, ou lesdits moyens d'obturation comportant un piston, ledit piston se déplaçant longitudinalement sur une tige pour dégager un passage sous l'action de la circulation directe dudit fluide, ou pour faire étanchéité sur un siège sous l'action d'un moyen de rappel et de la circulation inverse dudit fluide.

Un conduit peut mettre en équilibre de pression les moyens de connexion et les moyens de connexion électrique avec la sonde.

Des moyens de rappel peuvent maintenir fermé les moyens d'obturation.

Un moyen de verrouillage peut maintenir ouvert les moyens d'obturation.

Le moyen de verrouillage peut être actionné manuellement.

La présente invention sera mieux comprise et ses avantages apparaîtront plus clairement à la lecture de la description qui suit, illustrée par les figures ci-après annexées, parmi lesquelles:
- la figure 1 décrit un système selon l'art antérieur,
- les figures 2a et 2b décrivent le dispositif de support de sonde de l'invention,
- les figure 3a et 3b décrivent une variante selon l'invention.

La figure 2a montre en coupe schématique une réalisation du dispositif selon l'invention. La référence 2 indique la sonde de diagraphie liée mécaniquement au corps du support 3 par des moyens mécaniques conventionnels, brides, écrou, ou équivalents. Le corps du support 3 est fixé à l'extrémité inférieure d'une garniture de tubulaires 12 permettant de manoeuvrer les sondes de diagraphie dans un puits. Des moyens de connexion électrique 14 comportent une prise femelle 15 assemblée à des barres de charge manoeuvrées dans l'espace interne des tiges 12 par un câble de diagraphie. Sur les figures, le connecteur femelle est enfiché sur le connecteur male 16. pour relier électriquement la sonde 2, un faisceau de liaisons électriques 17 passe dans un conduit 18 pour être amené aux contacteurs électriques 19 avec la sonde 2. On note que jusqu'aux contacts 19, le faisceau électrique est soumis à la même pression que les moyens de connexion 14.

Le corps du support de sonde 3 comporte des ouvertures 13, sous la forme de grilles ou de perçages de dimension appropriée pour éviter le bouchage intérieur par des débris. Ainsi, la circulation d'un fluide par pompage par l'intérieur des tiges 12 peut se faire selon la direction montré par les flèches 20. Cette circulation est effectuée pour déplacer par pompage la prise femelle 15 pour la connexion, ou pour nettoyer le puits grâce à l'utilisation de la circulation remontante dans le puits d'un fluide adapté.

Selon l'invention, un moyen d'obturation de type clapet anti retour est intercalé entre les ouvertures de circulation 13 et les moyens de connexion. Ce moyen d'obturation est réalisé par incorporation dans le corps du support de sonde d'un cylindre 22 portant un siège annulaire 23 sur lequel vient se refermer un opercule 24 basculant sur une charnière 25. Un ressort de rappel monté sur l'articulation de la charnière maintient en position fermée l'opercule sur le siège. Le cylindre des moyens d'obturation est assemblé étanche dans l'alésage interne du corps du support de sonde. Les joints d'étanchéité ne sont pas représentés sur les figures. Ainsi, la circulation du fluide peut se faire dans le sens intérieur des tiges vers l'extérieur du support de sonde, le clapet étant libre dans ce sens.

La figure 2b montre les moyens d'obturation fermés par l'opercule refermé sur le siège. La circulation ne peut se faire dans le sens extérieur du support de sonde vers l'intérieur des tiges. Cette circulation, dite en sens inverse, est donc interdite.

Les figure 3a et 3b montrent une autre réalisation des moyens d'obturation, dans laquelle l'opercule est sous la forme d'un piston 26 qui se déplace longitudinalement sur une tige 27 pour dégager le passage sous l'action de la circulation directe, ou faire étanchéité sur un siège 28 sous l'action d'un moyen de rappel et de la circulation inverse.

Sur la figure 2a, la référence 29 désigne un loquet qui maintient ouvert l'opercule, si l'on désire utiliser un support de sonde sans rendre opérant les moyens d'obturation de type anti retour. Ce loquet est mis en place manuellement avant l'assemblage du support de sonde sur les tiges de manoeuvre. Un système équivalent peut ausi équiper la variante des moyens d'obturation selon les figure 3a et 3b.

## Revendications

1. Dispositif de support de sonde de diagraphie (2) comportant des moyens de connexion électriques enfichables en fond de puits avec un câble de diagraphie contenu dans l'espace interne de tiges sur lesquelles ledit support est fixé, des moyens de communication fluidique (13) entre l'espace interne des tiges et l'extérieur du support, lesdits moyens de communication fluidique (13) étant des ouvertures (13) disposées entre la sonde et les moyens de connexion électriques, de préférence ladite sonde étant une sonde de diagraphie, **caractérisé en ce qu'**il comporte, entre lesdits moyens de communication fluidique (13) et les moyens de connexion électriques, des moyens d'obturation du type clapet anti-retour autorisant la circulation de fluide de l'intérieur vers l'extérieur et interdisant la circulation de l'extérieur vers l'intérieur du support, lesdits moyens d'obturation étant réalisés par incorporation dans ledit support de sonde d'un cylindre (22) portant un siège annulaire (12), un opercule (24) basculant sur une charnière (25) venant se refermer sur ledit siège annulaire (22), ou lesdits moyens d'obturation comportant un piston, ledit piston (26) se déplaçant longitudinalement sur une tige (27) pour dégager un passage sous l'action de la circulation directe dudit fluide, ou pour faire étanchéité sur un siège (28) sous l'action d'un moyen de rappel et de la circulation inverse dudit fluide.

2. Dispositif selon l'une des revendications précédentes, dans lequel des moyens de rappel maintiennent fermé les moyens d'obturation.

3. Dispositif selon l'une des revendications précédentes, dans lequel un moyen de verrouillage maintient ouvert les moyens d'obturation.

4. Dispositif selon la revendication 4, dans lequel ledit moyen de verrouillage est mis en place manuellement.

## Patentansprüche

1. Stützvorrichtung einer Diagraphiesonde (2), umfassend elektrische Anschlussmittel, die am Boden eines Bohrlochs einsteckbar sind, mit einem Bohrlochuntersuchungskabel, das im Innenraum von Stangen, an denen die Stütze befestigt ist, enthalten ist, Mittel zur Fluidverbindung (13) zwischen dem Innenraum der Stangen und dem Außenbereich der Stützvorrichtung, wobei die Mittel zur Fluidverbindung (13) Öffnungen (13) sind, die zwischen der Sonde und den elektrischen Anschlussmitteln angeordnet sind, wobei die Sonde vorzugsweise eine Bohrlochmesssonde ist, **dadurch gekennzeichnet, dass** sie zwischen den Mitteln zur Fluidverbindung (13) und den elektrischen Anschlussmitteln Verschlussmittel vom Typ Rückschlagklappe umfasst, die die Zirkulation eines Fluids von innen nach außen gestatten und die Zirkulation vom Äußeren zum Inneren der Stützvorrichtung untersagen, wobei die Verschlussmittel durch Eingliederung eines Zylinders (22), der einen ringförmigen Sitz (12) trägt, verwirklicht sind, wobei sich eine an einem Scharnier (25) schwenkbare Kappe (24) auf dem ringförmigen Sitz (22) schließt, oder wobei die Verschlussmittel einen Kolben umfassen, wobei sich der Kolben (26) längs auf einer Stange (27) verlagert, um einen Durchgang unter der Wirkung der direkten Zirkulation des Fluids freizugeben, oder um auf einem Sitz (28) unter der Wirkung eines Rückstellmittels und der umgekehrten Zirkulation des Fluids abzudichten.

2. Vorrichtung nach einem der vorhergehenden Ansprüche, bei der Rückstellmittel die Verschlussmittel geschlossen halten.

3. Vorrichtung nach einem der vorhergehenden Ansprüche, bei der ein Verriegelungsmittel die Verschlussmittel offen hält.

4. Vorrichtung nach Anspruch 4, bei der das Verriegelungsmittel manuell angebracht wird.

## Claims

1. A logging probe support device (2) comprising downhole pluggable electrical connecting means with a logging cable contained in the inner space of rods to which said support is fastened, fluid communication means (13) between the inner space of the rods and the outside of the support, said fluid communication means (13) being openings (13) arranged between the probe and the electrical connecting means, preferably said probe being a logging probe, **characterized in that** it comprises, between said fluid communication means (13) and the electrical connecting means, shutoff means such as nonreturn valves allowing fluid circulation from the inside to the outside and preventing circulation from the outside to the inside of the support, said shutoff means being achieved by incorporation into said probe support of a cylinder (22) carrying an annular seat (12), a gate (24) tilting on a hinge (25) that closes in on said annular seat (22), or said shutoff means comprising a piston, said piston (26) moving longitudinally on a rod (27) so as to clear a passage under the action of the direct circulation of said fluid, or to provide a seal on a seat (28) under the action of a return means and of the reverse circulation of said fluid.

2. A device as claimed in claim 1, wherein return means keep the shutoff means closed.

3. A device as claimed in any one of the previous claims, wherein a locking means keeps the shutoff means open.

4. A device as claimed in claim 3, wherein said locking means is positioned manually.
